# EUROPÄISCHE PATENTSCHRIFT

(11) **EP 0 232 866 B1**
(45) Veröffentlichungstag und Bekanntmachung des Hinweises auf die Patenterteilung: **09.10.1991**
(21) Anmeldenummer: 87101639.0
(22) Anmeldetag: 06.02.1987
(51) Int. Cl.: E05F 15/20

(54) **Vorrichtung zur Steuerung des Öffnungs- und/oder Schliessvorgangs von Schnelllauf-Toren**
Opening and/or closing control device for fast-moving doors
Dispositif de commande de l'ouverture et/ou fermeture de portes à mouvement rapide

(30) Priorität: 07.02.1986 DE 3603940
(43) Veröffentlichungstag der Anmeldung: 19.08.1987
(73) Patentinhaber: EFAFLEX Transport- und Lagertechnik GmbH, D-84079 Bruckberg (DE)
(72) Erfinder: Rejc, Gabrijel Dipl.-Ing, D-8300 Landshut (DE)
(74) Vertreter: KUHNEN, WACKER & PARTNER

(56) Entgegenhaltungen:
- EP-A- 0 144 882
- WO-A-82/02787
- DE-A- 3 021 363
- US-A- 3 852 592
- US-E- 30 719

## Beschreibung

Die Erfindung betrifft eine Vorrichtung zur Steuerung des Öffnungs- und/oder Schließvorgangs von Schnelllauf-Toren gemäß dem Oberbegriff des Anspruchs 1.

Derartige Vorrichtungen werden beispielsweise von Lichtschranken gebildet, welche als Sender eine Lichtquelle und als Empfänger ein lichtempfindliches Element aufweisen, wobei der Lichtstrahl als Dauersignal von dem Sender entweder direkt oder im Wege einer Reflexion umgelenkt auf den Empfänger gelangt. Diese herkömmlich als Lichtschranken bezeichneten Sender- und Empfängeranordnungen sind als Linienüberwachung mit je einem Sender und einem Empfänger relativ teuer und großvolumig. Großvolumig insbesondere deshalb, weil bei den meisten Lichtschranken als Lichtquelle Licht des sichtbaren Spektrums verwendet wird, welches durch fremde Lichtquellen ebenfalls des sichtbaren Spektrums überlagert werden kannn. Es muß daher die Lichtquelle eine besonders hohe Signalamplitude aufweisen, damit möglichst eine Überlagerung mit anderen Lichtquellen vermieden wird. Insbesondere bei innenliegenden Räumen ist eine solche Lichtschranke leichter erreichbar, wo Störlicht von beispielsweise der Sonne nicht zu einer Fehlauslösung bei der Lichtschranke führt. Müssen größere Flächen überwacht werden, so sind Mehrfachanordnungen von Lichtschranken erforderlich, die meist sehr kostenintensiv in der Größenordnung von vielen tausend DM und auch wartungsintensiv sind.

Bei Vorrichtungen, die im Freien oder an Außenwänden verwendet werden, wird bevorzugt ein auf Ultraschalloder Radarbasis funktionierender Melder verwendet, der die Probleme des Störlichteinflusses wie die Lichtschranke nicht aufweist. Nachteilig bei diesen Meldern ist jedoch, daß nur Bewegungen von Gegenständen in dem zu überwachenden Bereich festgestellt werden. Dringt jedoch ein Fremdkörper in den zu überwachenden Bereich ein und bleibt dort ohne Bewegung, so kann nicht mehr festgestellt werden, ob der eingedrungene Gegenstand sich noch in dem zu überwachenden Bereich befindet oder diesen wieder verlassen hat.

So ist beispielsweise bei schnelllaufenden Falttoren sehr entscheidend, ob ein die Toröffnung passierendes Fahrzeug oder eine in diesem Bereich befindliche Person nach einiger Zeit noch ganz oder teilweise im Schwenkbereich der Falttore verweilt. Da dies durch Bewegungsmelder nicht festgestellt werden kann, müssen andere Melder vorgesehen werden, welche eine Verletzung von Personen oder Beschädigung von Gegenständen und Falttoren dann vermeidet, wenn das Falttor öffnet bzw. schließt und dabei auf Personen oder Gegenstände im Schwenkbereich auftrifft.

Herkömmlich wird dieses Problem durch Gummileisten an den Stirnkanten der Falttore gelöst, welche als Berührungssensoren ausgebildet sind, beispielsweise durch eine Luftkammer, welche bei dem Druck auf die Gummileiste über einen entsprechenden Anschlußschlauch zu einer Schaltmembran führen. Dies hat jedoch den großen Nachteil, daß das Störsignal erst beim Auftreffen eines Gegenstandes auf die Gummileiste ausgelöst wird und mit einer relativ großen Verzögerung der Antrieb des schwingenden Torflügels gestoppt wird, so daß zuverlässig Beschädigungen und insbesondere Verletzung von Personen dadurch insbesondere dann nicht vermieden werden können, wenn Schnelllauftore gesteuert werden.

Da auch Bewegungsmelder dieses Problem nicht lösen können, verbleibt bisher nur die Anwendung von Lichtschranken, welche wegen der Tageslichteinflüsse besonders lichtstarke Lichtquellen mit sehr hoher Signalamplitude aufweisen und daher kostenintensiv sind. Um beispielsweise auch eine ausgestreckte Hand einer Person oder Deichseln von Fahrzeugen oder Gabel von Gabelstaplern und dergleichen, d.h. waagrecht zur Bodenebene verlaufende Gegenstände in verschiedensten Höhen überwachen zu können, sind mehrere Lichtschranken erforderlich, die jedoch allein schon wegen ihrer Baugrößen einen bestimmten Mindestabstand voneinander aufweisen müssen, so daß Gegenstände, die in den Zwischenraum zwischen den Strahlungsbereich von zwei Lichtschranken reichen, nicht erfaßbar sind. Werden dennoch unter Inkaufnahme der lückenhaften Flächenüberwachung solche Mehrfachanordnungen von Lichtschranken verwendet, so entstehen Anordnungen, die viele tausend Mark Kosten verursachen.

Mit der WO 82/02787 ist eine Vorrichtung bekannt, welche die Schließebene zweier gekoppelter Schiebetüren nach einem Objekt absucht und daraufhin ein entsprechendes Signal erzeugt. An der linken und rechten Seite einer zu übervachenden Türöffnungsfläche sind Sender und Empfänger in einer oder mehreren Sender-Empfänger-Gruppe(n) angeordnet. Die Sender werden durch eine entsprechende Schaltung sequentiell angesteuert. Anhand der Unterbrechung des Strahlenganges zwischen mindestens einem der Sender und dem zugeordneten Empfänger kann festgestellt werden, ob sich innerhalb der Türöffnungsfläche ein Hindernis befindet. Bei Verwendung mehrerer Sender-Empfänger-Gruppen in einer Sektionseinheit überlappen sich die Bereiche der Strahlengänge der Sender-Empfänger-Gruppen.

Aufgabe der Erfindung ist es, eine Vorrichtung zu schaffen, bei welcher eine zu überwachende Ebene und/oder ein zu überwachender Raumbereich wie z. B. eine Gebäudeöffnung nahezu lückenlos überwacht werden und ein sich in der Ebene oder dem Raumbereich befindlicher Gegenstand lokalisiert werden kann.

Die Lösung der Aufgabe erfolgt durch die Merkmale des Anspruchs 1.

Vorteilhafte Weiterbildungen ergeben sich aus den Unteransprüchen.

Ein besonderer Vorteil der erfindungsgemäßen Lösung ist darin zu sehen, daß eine praktisch vollständige flächendeckende Überwachung der zu überwachenden Fläche oder des Zwischenraums ermöglicht wird, weil mehrere Sender, die relativ klein ausgeführt werden können, auf nur einen Empfänger ihre Signale abgeben. Werden diese mehreren Sender abwechselnd, z.B. zyklisch abwechselnd, angesteuert, so kann mit einer an den Empfänger angeschlossenen Auswerteschaltung die Lokalität der Störung innerhalb der zu überwachenden Öffnung erfaßt werden. Dabei ist nicht einmal ein besonders aufwendiger Empfänger erforderlich, weil dieser dann nicht aus mehreren Sendern kommende Signale gleichzeitig unterscheiden muß, sondern nur das vom jeweiligen Sender kommende Signal auf dessen Vorhandensein abprüfen muß. Im einfachsten Fall ist dies ein Lichtsignal von definierter Länge, d.h. Zeitdauer, so daß der Empfänger lediglich Amplitude und Dauer des Signals entsprechend dem Sendesignal zu prüfen braucht. Dies bedeutet, daß die Sendesignale mit einer bestimmten Taktfrequenz erzeugt jeweils zyklisch abwechselnd die verschiedenen Sender ansteuern und über den gemeinsamen Empfänger auf der Empfangsseite geprüft und auf Koinzidenz oder Abweichung ausgewertet werden können. Es wird also, nicht wie bei Lichtschranken, eine konzentrierte Lichtbündelung, sondern eine Lichtstreuung verwendet, welche von mehreren Sendern über den Streuungsbereich auf einen gemeinsamen Empfänger reicht. Um aus der Problematik der Störlichtbeeinflussung keine Schwierigkeiten zu erhalten, wird vorzugsweise als Sender eine Infrarotdiode und als Empfänger ein infrarotempfindliches Lichtelement verwendet. Natürlich können dazu auch polarisierte Lichtquellen mit polarisierten Lichtempfängern in gleicher Weise eingesetzt werden.

Bei größeren Flächen und Räumen ist die Anordnung von mehreren Gruppen aus jeweils mehreren Sendern und einem zugehörigen Empfänger erforderlich, wobei sich als besonders günstig Dreieckskonfigurationen herausgestellt haben. So wird beispielsweise eine rechteckige Fläche durch zwei Baugruppen gebildet, die einander gegenüberliegen, und somit die eine Baugruppe das eine Flächendreieck und die andere Baugruppe das andere Flächendreieck der rechteckigen Fläche abdecken. Bei sehr hohen Öffnungen sind eventuell mehrere solche Baugruppen auf beiden Seiten der Öffnung erforderlich, um alle Raumhöhen abdecken zu können. Dies ist aber insoweit ein besonderer Vorteil der Erfindung, daß hier keine komplizierten Anordnungen geschaffen werden müssen, sondern eine große Vielzahl von beispielsweise Infrarotdioden auf einer Leiste angeordnet werden, in deren Reihe jeweils nach mehreren Sendern ein Empfänger der gegenüberliegenden Gruppe zwischengeordnet ist.

Natürlich können solche Leistenanordnungen sowohl an feststehenden als auch an beweglichen Gegenständen, wie z.B. Schnelllauffalttoren, angeordnet werden. Durch die günstige Baukonstruktion lassen sich solche Leisten auch in Laibungen oder an Bodenflächen anbringen, so daß nicht nur Flächenüberwachungen, sondern durch die Leisten und deren Flächen in Kombination auch Raumüberwachungen möglich sind, was insbesondere bei Schnelllauffalttoren zu einer vollständigen Überwachung des Öffnungsraumes dieser Tore verwendet werden kann.

Die Überwachung ist derart fein, daß selbst in den Überwachungsraum eindringende gasförmige Störungen, wie z.B. Rauchschwaden, Auspuffgase und dergleichen, dazu verwendet werden können, bei dem Schnelllauftor einen Schließvorgang auszulösen, so daß diese Gase nicht in den dahinter befindlichen Raum eindringen können.

Nachfolgend ist ein Ausführungsbeispiel der Erfindung näher beschrieben. Darin zeigt:
- Fig. 1: eine Systemkonfiguration,
- Fig. 2: ein Blockschaltbild der Erfindung,
- Fig. 3: ein Impulsdiagramm der verschiedenen Signalverläufe,
- Fig. 4: ein Schnelllauffalttor mit erfindungsgemäßen Leisten in der Vorderansicht,
- Fig. 5: einen Schnitt entlang der Linie IV-IV gemäß Fig. 4 und
- Fig. 6: eine schematische Draufsicht auf das Tor in geöffnetem Zustand.

Gemäß Fig. 1 ist eine Gebäudeöffnung 10 durch eine Bodenebene 12, eine Deckenebene 14 sowie eine linke Wand 16 und eine rechte Wand 18 definiert. An der linken Wand 16 ist ein Empfänger 20.1 und ein Empfänger 20.3 sowie an der rechten Wand 18 ein Empfänger 20.2 und ein Empfänger 20.4 angeordnet. Im ersten Empfänger 20.1 der linken Wand sind gegenüberliegend auf der rechten Wand 18 die Sender S1.1 bis S1.n zugeordnet, während dem Zweiten Empfänger 20.2 auf der rechten Seite 18 die Sender S2.1, S2.2 bis S2.n auf der linken Seite 16 zugeordnet sind. Gleiches gilt für den dritten Empfänger 20.3 auf der linken Seite 16, dem die Sender S3.1, S3.2 bis S3.n auf der rechten Seite 18 zugeordnet sind und für den vierten Empfänger 20.4 auf der rechten Seite 18, dem die Sender S4.1, S4.2 bis S4.n auf der linken Seite 16 zugeordnet sind. Der erste Empfänger 20.1 definiert mit den Sendern S1.1, S1.2 bis S1.n eine Dreiecksfläche I, die einen rechten Winkel zwischen der Seite 18 und dem Boden 12 einschließt. Ebenso definiert der zweite Empfänger 20.2 mit den Sendern S2.1 bis S2.n eine ebenfalls rechtwinklige Dreiecksfläche, die mit der Dreiecksfläche I eine gemeinsame Hypotenuse aufweist. Die Dreiecksfläche III, die von der Gruppe des dritten Empfängers 20.3 mit den zugehörigen Sendern S3.1 bis S3.n definiert wird, ist in der räumlichen Anordnung der Dreiecksfläche I um die halbe Höhe der Öffnung 10 nach oben versetzt äquivalent. Schließlich ist die Dreiecksfläche IV, die durch den vierten Empfänger 20.4 mit den zugehörigen Sendern S4.1 bis S4.n gebildet wird, der Dreiecksfläche II ebenfalls um die halbe Öffnungshöhe nach oben versetzt äquivalent. Durch die vier Dreiecksflächen I bis IV wird eine vollständige Überdeckung der Öffnung 10 erreicht.

Da die als Infrarotdioden ausgebildeten Sender S1.1 bis S1.n einen Streuwinkel von mindestens 20 Grad aufweisen, wird erreicht, daß die Dreiecksfläche I hinsichtlich der von diesen Infrarotdioden ausgesandten Infrarotstrahlen vollständig überdeckt wird und alle Strahlen von dem ersten Empfänger 20.1 empfangen werden können. Natürlich könnte auch der dritte Empfänger 20.3 von den Infrarotdioden S1.1 bis S1.n Infrarotstrahlen empfangen, doch dies würde dann zu einer anderen Gruppenschaltung mit entsprechender Auswertung führen, wie nachfolgend genauer beschrieben wird.

Eine Steuerschaltung 28 versorgt über eine Sendeleitung 30-1 die Sender der ersten Gruppe und über eine Sendeleitung 30-2 die Sender der zweiten Gruppe. Entsprechende Sendeleitungen, die nicht näher dargestellt sind, versorgen die Sender der Gruppe drei bzw. der Gruppe vier. Über eine Empfängerleitung 32-1 wird der erste Empfänger 20.1 mit der Steuerschaltung 28 verbunden, während der zweite Empfänger 20.2 über eine Zweite Leitung 32-2 mit der Steuerschaltung 28 verbunden ist. In ähnlicher, aber nicht dargestellter, Weise ist der dritte Empfänger 20.3 und der vierte Empfänger 20.4 mit der Steuerschaltung 28 verbunden.

Gemäß Fig. 2 ist die Steuerschaltung 28 näher dargestellt. Über einen Hauptschalter 34 wird eine Signalerzeugungsvorrichtung 36 eingeschaltet, die ein Startsignal 38 erzeugt. Das Startsignal 38 wird einem Taktgenerator 40 zugeleitet, der eine Rechteck-Impulsfolge in Form eines Taktsignals 42 erzeugt. Das vom Taktgenerator 40 kommende Taktsignal 42 wird über eine Taktleitung 44 einer Sendersteuerung 46 zugeführt. Die Sendersteuerung 46 gibt Sendesignale S1 über eine erste Sendeleitung 48 an eine erste Sendergruppe 50. Ebenso werden von der Sendersteuerung 46 Sendesignale S2 über eine zweite Leitung 52 an eine zweite Sendergruppe 54 angelegt. Von der Sendesteuerung führen weitere Sendeleitungen ab, welche an weitere Sendergruppen n entsprechende Sendesignale in Abhängigkeit von der Zahl der angeschlossenen Sendergruppen führen. Bei der Ausführungsform gemäß Fig. 1 wären dies vier Sendergruppen mit jeweils 4 Senderleitungen.

Von der ersten Sendergruppe 50 werden Sendesignale 56 auf den ersten Empfänger 20.1 der ersten Gruppe übertragen. Ebenso werden von der zweiten Sendergruppe 54 Sendesignale 58 auf den zweiten Empfänger 20.2 der zweiten Gruppe übertragen. Gleiches gilt für die Sendergruppen und Empfänger der weiteren Baueinheiten. Von der Sendersteuerung führt eine Vergleichssignalleitung Vergleichssigale auf einen Sender-Empfänger-Gruppenverteiler 62, von wo die Vergleichssignale 64-1 bis 64-m auf die jeweiligen Empfänger der jeweilige Gruppen weitergegeben werden. Bei den Empfängern 20.1, 20.2 usw. wird das Vergleichssignal 64 mit den empfangenen Sendersignalen 56 bzw. 58 usw. jeweils zugehörig zueinander verglichen, was beispielsweise durch eine logische UND-Verknüpfung geschehen kann. Die Empfängerausgangssignale 66-1 bzw. 66-2 bis 66-m werden auf eine Empfängerkollektorschaltung 68 gegeben, von wo sie einer gemeinsamen Empfängersignal-Auswerteschaltung 70 über eine Kollektorleitung 72 zugeführt werden. Aus der Empfängersignal-Auswerteschaltung 70 wird das Auswertesignal 74 über eine Auswertesignalleitung 76 einer Selbstüberwachungsschaltung 78 zugeführt. Diese Selbstüberwachungsschaltung 78 ist bevorzugt als Fail-SafeSchaltung ausgebildet. Von ihr werden über eine Störungsmeldungsleitung 80 Signale in eine Störungsmeldungsschaltung 82 geführt, die dann die Erkennungssignale 84 liefert. Die Selbstüberwachungsschaltung 78 weist ein Relais 86 auf, welches über seinen Relaiskontakt 88 die Falttorsteuerung 90 mit dem Falttorantrieb 92 verbindet. Die Betätigung des Relaiskontakts 88 kann ebenfalls als Erkennungssignal 84' verwendet werden, wobei anstelle der Steuerung eines Schnelllauftores auch eine Alarmanlage oder sonstige Überwachungseinrichtungen betätigt werden können.

Gemäß Fig. 4 ist die Gebäudeöffnung 10 in Vorderansicht von einem geöffneten Falttor sowohl an der linken Seitenwand 16 wie an der rechten Seitenwand 18 begrenzt. Die Führung und der Antrieb sind im Deckenbereich 14 durch eine entsprechende Führungs- und Antriebskonstruktion 100 gebildet. Die linke Torhälfte 102 besteht aus zwei Falttorflügeln, nämlich dem Antriebsflügel 104 und dem Endflügel 108. In gleicher Weise besteht die rechte Torhälfte 110 ebenfalls aus einem Antriebsflügel 112 und einem Endflügel 116. Hinsichtlich der Antriebe und Führung der einzelnen Flügel wird auf die deutsche Patentanmeldung P 32 14 834 verwiesen.

Wie aus der Seitenansicht gemäß Fig. 5 und der Draufsicht gemäß Fig. 6 ersichtlich, sind mehrere Überwachungsleisten vorgesehen, nämlich eine vertikale Torendflügelleiste 118 am linken Endflügel 108 und 120 am rechten Torendflügel 116. Im Beispielsfalle reichen die vertikalen Leisten 118 und 120 nur bis zur üblichen Personenhöhe von ca. 2 m, wobei selbstverständlich auch die volle Torhöhe vertikal überwacht werden kann. Im Bodenbereich des linken Endflügels 108 ist eine weitere Flügelbodenleiste 122 am linken Endflügel 108 und 124 am rechten Endflügel 116 vorgesehen. Bei geöffneten Toren sorgen die vertikalen Torendflügelleisten 118 und 120 für eine Überwachung der Toröffnungsfläche 10 und die Flügelbodenleisten 122 und 124 für eine Überwachung dieser Fläche in einer Tiefe, die der Breite des Endflügels 108 bzw. 116 entspricht. Eine linke Laibungsleiste 126 und eine rechte Laibungsleiste 128 schließen den Überwachungsraum von der Gebäudeöffnungsseite her ab. Dadurch wird insgesamt durch die Laibungsleisten 126 und 128 eine im Profil U-förmige hintere Seite durch die Flügelbodenleisten 122 und 124 und die Vorderseite durch die vertikalen Torendflügelleisten 118 und 120 in der Überwachung erreicht, wenn das Tor offen ist. Wenn das Tor schließt, bleibt während des Schließvorgangs der volle Schwenkbereich des Schnelllauftores in diesem Raum überwacht.

Zusätzlich dazu ist eine linke Bodenleiste 130 und eine rechte Bodenleiste 132 vorgesehen, die in ihrer Funktion den Flügelbodenleisten 122 bzw. 124 entsprechen. Die linke Bodenleiste 130 erstreckt sich von der linken Gebäudewand 134 vertikal weg in den zu überwachenden Torbewegungsraum hinein und ist vorzugsweise am Boden 12 befestigt. Ebenso ist die rechte Bodenleiste 132 an der rechten Gebäudewand 136 ebenfalls vertikal von dieser weg erstreckend am Boden befestigt.

Eine linke Standleiste 138 und eine rechte Standleiste 140 entsprechen in ihrer Funktion den vertikalen Endflügelleisten 118 bzw. 120. Dies bedeutet, daß in etwa von den Standleisten 138 und 140 dieselbe Ebene überwacht wird, wie von den Flügelendleisten 118 und 120. In gleicher Weise wird die im Öffnungsbereich befindliche Bodenebene von den Bodenleisten 130 bzw. 132 bei geschlossenem oder schließendem Tor überwacht, während die Überwachung bei geöffnetem Tor durch die Flügelbodenleisten 122 und 124 erfolgt. Dies bedeutet, daß die mit der Bewegung des Tores folgenden Flügelleisten eine Zusatzüberwachung über die stationären Boden-, Stand- oder Laibungsleisten hinaus liefern, so daß der äußere Bewegungsraum durch die stationären Leisten und der innere Bewegungsraum durch die Flügelleisten abgedeckt wird. Da die Leisten im wesentlichen nur die Infrarotdioden und -empfänger enthalten, während die Steuerschaltung 28 vorzugsweise im Bereich der Führungs- und Antriebskonstruktion 100 untergebracht werden, ist es möglich, diese Leisten sehr schlank zu konstruieren und somit die Konstruktion der Schnelllauffalttore nicht beeinflussen zu müssen, was insbesondere dann deutlich wird, wenn die Torflächen von transparenten Kunststoffflügeln gebildet werden.

Natürlich liegt es im Bereich des fachmännischen Könnens, solcher Überwachungsleiten auch in anderer Torgeometrie vorzusehen, je nachdem, welche Öffnungs- und Schließfunktionen erreicht werden sollen. Dies ist insbesondere dann möglich, wenn die verschiedenen Leistenanordnungen in die gesamte Gruppensteuerung derart mit einbezogen werden, daß auch Störungen in der einen Ebene, die die beispielsweise dahinterliegende parallele Ebene noch nicht erfaßt haben, dahingehend ausgewertet werden, daß die Bewegungsrichtung der Störung erfaßt und dementsprechend in korrespondierende Toröffnungs- bzw. -schließbewegungen umgesetzt werden kann. So kann beispielsweise bei einer Annäherung von innen an das rechte Tor der linke Flügel geschlossen werden und bei einer Annäherung von außen an das linke Tor der rechte Flügel geschlossen bleiben.

## Patentansprüche

1. Vorrichtung zur Steuerung des Öffnungs- und/oder Schließvorganges von Schnellauftoren, welche eine Vorrichtung zur Erkennung einer Abschattung eines von mehr als zwei Sendern (S1.1-S1.n, S2. 1-S2n, ... Sm. 1-Sm.n) sequentiell ausgesandten Signales in einem zwischen den Sendern und einem Empfänger (20.1, 20.2, ..., 20.m) befindlichen Zwischenraum (10) aufweist, wobei eine Steuerschaltung (28) vorgesehen ist, an welche alle Sender (S1.1-S1.n, S2. 1-S2.n, ..., Sm. 1-Sm.n) und der Empfänger (20.1, 20.2, ..., 20.m) angeschlossen sind, und die Steuerschaltung (28) an die Sender (S1.1-S1.n, S2.1-S2.n, ..., Sm.1.-Sm.n) Signale abgibt, welche von den Sendern (S1.1-S1.n, S2.1-S2.n, ..., Sm.1.-Sm.n) in Sendesignale umgewandelt werden, von dem Empfänger (20.1, 20.2, ... 20.m) empfangbar sind und an die Steuerschaltung (28) weitergeleitet werden, wobei die Steuerschaltung (28) an die Sender (S1.1-S1.n, S2.1-S2.n, ..., Sm.1.-Sm.n) die Signale zyklisch sequentiell abgibt, und wobei die Sender (S1.1-S1.n, S2.1-S2.n, ..., Sm.1.-Sm.n) jeweils dem Empfänger (20.1, 20.2, ... 20.m) zugeordnet sind und mit dem Empfänger (20.1, 20.2. ... 20.m) eine Sender-Empfänger-Gruppe definieren,
dadurch gekennzeichnet, daß
jede zu überwachende Teilfläche oder jeder zu überwachende Teilraum von einer zugeordneten Sender-Empfänger-Gruppe allein überdeckt wird, und dabei jeder Sender einer Sendergruppe seine Signale nur zu seinem zugeordneten Empfänger abgibt, mindestens zwei Sender-Empfänger Gruppen derart vorgesehen sind, daß die Empfänger (20.1, 20.2, ..., 20.m) einander diagonal gegenüberliegen,
die Sender (S1.1-S1.n, S2.1-S2.n, ... Sm.1-Sm.n) mit den Empfängern (20.1, 20.2, ..., 20.m) je eine ein rechtwinkliges Dreieck definierende Fläche bilden, und
die von den Empfängern (20.1, 20.2, ..., 20.m) kommenden Signale einer Frequenz- und/oder Amplitudenauswerteschaltung in der Steuerschaltung (28) zugeführt werden, welche ein Auswertesignal (74) erzeugt.

2. Vorrichtung nach Anspruch 1, dadurch gekennzeichnet, daß die Steuerschaltung (28) von einem Taktgenerator (40) erzeugte impulsförmige Taktsignale (42) abgibt.

3. Vorrichtung nach einem der Ansprüche 1 bis 2, dadurch gekennzeichnet, daß eine Komparatorschaltung vorgesehen ist, welche die von der Auswerteschaltung kommenden und die an die Sender (S1. 1-S1.n, S2. 1-S2.n, ..., Sm.1.-Sm.n) abgegebenen Signale hinsichtlich Frequenz und/oder Amplitude vergleicht und bei einer Abweichung ein Schaltsignal erzeugt, welches in ein Auswertesignal (74) umsetzbar ist.

4. Vorrichtung nach einem der Ansprüche 1 bis 3, dadurch gekennzeichnet, daß eine Fail-Safe-Schaltung vorgesehen ist, mit welcher die Funktionen aller Sender-, Empfänger- und Schaltungsbaugruppen überwacht werden.

5. Vorrichtung nach einem der Ansprüche 1 bis 4, dadurch gekennzeichnet, daß die Sender (S1. 1-S1.n, S2. 1-S2.n, ...,Sm.1.-Sm.n) in einer Linie angeordnet sind.

6. Vorrichtung nach einem der Ansprüche 1 bis 5, dadurch gekennzeichnet, daß die Geometrie des Zwischenraums (10) durch die Sender-/Empfängerebene mehrerer Gruppen von Sendern (S1.1-S1.n, S2.1-S2.n, ..., Sm.1.-Sm.n) und Empfängern (20.1, 20.2, ... 20.m) vollständig überdeckt wird.

7. Vorrichtung nach einem der Ansprüche 1 bis 6, dadurch gekennzeichnet, daß die Sender (S1.1-S1.n, S2.1-S2.n, ..., Sm. 1.-Sm.n) lichtemittierende Dioden und der Empfänger (20.1, 20.2, ... 20.m) ein lichtempfangendes Element aufweist.

8. Vorrichtung nach Anspruch 7, dadurch gekennzeichnet, daß die lichtemittierenden Dioden als Infrarotdioden und das lichtempfangende Element als Infrarotempfänger ausgebildet ist.

9. Vorrichtung nach Anspruch 7 oder 8, dadurch gekennzeichnet, daß die lichtemittierenden Dioden einen Streuwinkel von mindestens 20° aufweisen.

10. Vorrichtung nach einem der Ansprüche 1 bis 9, dadurch gekennzeichnet, daß mehrere Gruppen von Sendern (S1.1-S1.n, S2. 1-S2.n, ..., Sm.1.-Sm.n) und Empfängern (20.1, 20.2, ... 20.m) eine gemeinsame Steuerschaltung (28) aufweisen.

11. Vorrichtung nach Anspruch 10, dadurch gekennzeichnet, daß die Sender (S1.1-S1.n, S2.1-S2.n, ..., Sm.1.-Sm.n) jeder Gruppe und/oder aller Gruppen von einer Sendersteuerung (46) angesteuert werden.

12. Vorrichtung nach einem der Ansprüche 1 bis 11, dadurch gekennzeichnet, daß die Sender (S1. 1-S1.n, S2.1-S2.n, ..., Sm.1.-Sm.n) entlang einer Leiste angeordnet sind, welche auf einer Tor- und/oder Toröffnungsseite angeordnet ist.

13. Vorrichtung nach Anspruch 12, dadurch gekennzeichnet, daß der Empfänger (20.1, 20.2, ... 20.m) auf einer den Sendern (S1.1-S1.n, S2.1-S2.n, ..., Sm.1.-Sm.n) gegenüberliegenden Tor- und/oder Toröffnungsseite angeordnet ist.

14. Vorrichtung nach Anspruch 13, dadurch gekennzeichnet, daß der Empfänger (20.1, 20.2, ... 20.m) einer ersten Baugruppe auf einer Senderleiste angeordnet ist, welche zu einer zweiten Baugruppe geschaltet ist, deren Empfänger (20.1, 20.2, ... 20.m) dem Empfänger (20.1, 20.2, ... 20.m) der ersten Baugruppe gegenüberliegend angeordnet ist.

15. Vorrichtung nach einem der Ansprüche 12 bis 14, dadurch gekennzeichnet, daß die Leisten an der freien Stirnkante der Schnellauf-Tore angeordnet sind.

16. Vorrichtung nach einem der Ansprüche 12 bis 15, dadurch gekennzeichnet, daß die Leisten an der Bodenkante mindestens eines Tores, vorzugsweise des jeweils die Toröffnungsmitte erreichenden Torflügels, angeordnet sind.

17. Vorrichtung nach einem der Ansprüche 12 bis 16, dadurch gekennzeichnet, daß die Leisten im Bereich der Torlaibung vertikal angeordnet sind.

18. Vorrichtung nach einem der Ansprüche 12 bis 17 , dadurch gekennzeichnet, daß die Leisten an den die Toröffnung bildenden Wänden und/oder von diesen sich vertikal weg erstreckend angeordnet sind.

19. Vorrichtung nach Anspruch 18, dadurch gekennzeichnet, daß sich die Leisten mindestens über eine Länge von den Wänden wegstrecken, welche der größten Breite eines Tores entspricht.

20. Vorrichtung nach einem der Ansprüche 18 oder 19, dadurch gekennzeichnet, daß die Leisten am Bodenbereich (12) angeordnet sind.

## Claims

1. A means for controlling the process of opening and/or closing high-speed gates and comprising a device for recognising shadowing of a signal consecutively transmitted by one out of more than two transmitters (S1.1-S1.n, S2.1-S2n, ... Sm.1-Sm.n) in a space (10) between the transmitters and a receiver (20.1, 20.21, ..., 20.m), a control circuit (28) being connected to all the transmitters (S1.1-S1.n, S2.1-S2.n, ..., Sm.1-Sm.n) and the receivers (20.1, 20.2, ..., 20.m), and the control circuit (28) supplying the transmitters (S1.1-S1.n, S2. 1-S2.n, ..., Sm.1.-Sm.n) with signals which are converted by the transmitters (S1.1-S1.n, S2.1-S2.n, ..., Sm.1.-Sm.n) into transmitter signals, are adapted to be received by the receiver (20.1, 20.2, ... 20.m) and are transmitted to the control circuit (28), the control circuit (28) delivering the signals cyclically and consecutively to the transmitters (S1.1-S1.n, S2.1-S2.n, ..., Sm.1.-Sm.n), and the transmitters (S1.1-S1.n, S2.1-S2.n, ..., Sm.1.-Sm.n) being each associated with a respective receiver (20.1, 20.2, ... 20.m) and cooperating therewith to define a transmitter-receiver group,
characterised in that each partial area or each partial space to be monitored is covered by only one associated transmitter-receiver group, and each transmitter in a group delivers its signals only to its associated receiver, at least two transmitter-receiver groups are disposed so that the receivers (20.1, 20.2, ..., 20.m) are diagonally opposite one another, each transmitter and the respective receiver forms a surface defining a right-angled triangle, and the signals coming from the receivers (20.1, 20.2, ..., 20.m) are supplied to a frequency and/or amplitude evaluating circuit in the control circuit (28), which generates an evaluation signal (74).

2. A means according to claim 1, characterised in that the control circuit (28) delivers pulsed clock signals (42) generated by a clock generator (40).

3. A means according to claim 1 or 2, characterised in that a comparator circuit is provided and compares the frequency and/or amplitude of the signals coming from the evaluating circuit and delivered to the transmitters (S1,1-S1.n, S2.1 -S2.n, ..., Sm.1.-Sm.n) and, in the event of a deviation, generates a switching signal which is convertible into an evaluation signal (74).

4. A means according to any of claims 1 to 3, characterised in that a fail-safe circuit is provided and monitors the operation of all transmitter, receiver and circuit subassemblies.

5. A means according to any of claims 1 to 4, characterised in that the transmitters (S1.1-S1.n, S2.1-S2.n, ..., Sm.1-Sm.n) are arranged in a line.

6. A means according to any of claims 1 to 5, characterised in that the geometry of the intermediate space (10) through the transmitter-receiver plane is completely covered by a number of groups of transmitters (S1.1-S1.n, S2. 1-S2.n, ..., Sm.1. -Sm.n) and receivers (20.1, 20.2, ... 20.m).

7. A means according to any of claims 1 to 6, characterised in that the transmitters (S1.1-S1.n, S2. 1-S2.n, ..., Sm.1.-Sm.n) comprise light-emitting diodes and the receiver (20.1, 20.2, ... 20.m) comprises a light-receiving element

8. A means according to claim 7, characterised in that the light-emitting diodes are infra-red diodes and the light-receiving element 15 an infra-red receiver.

9. A means according to claim 7 or 8 characterised in that the light-emitting diodes have an angle of dispersion of 20°.

10. A means according to any of claims 1 to 9, characterised in that a number of groups of transmitters (S1.1-S1.n, S2.1-S2.n, ..., Sm.1.-Sm.n) and receivers (20.1, 20.2, ... 20.m) have a common control circuit (28).

11. A means according to claim 10, characterised in that the transmitters (S1.1-S1.n, S2.1-S2.n, ... , Sm.1 .-Sm.n) in each group and/or all groups are actuated by a transmitter control means.

12. A means according to any of claims 1 to 11, characterised in that the transmitters (S1.1-S1.n, S2.1-S2.n, ..., Sm.1. - Sm.n) are disposed along a strip disposed on one side of a gate and/or gate opening.

13. A means according to claim 12, characterised in that the receivers (20.1, 20.2, ..., 20.m) are disposed on a side of the gate or gate opening opposite the transmitters (S1.1-S1.n, S2. 1-S2.n, ..., Sm.1.-Sm.n).

14. A means according to claim 13, characterised in that the receivers (20.1, 20.2, ... 20.m) in a first sub-assembly are disposed on a transmitter strip which is connected to a second sub-assembly whose receivers (20.1, 20.2, ... 20.m) are disposed opposite the receivers (20.1, 20.2, ..., 20.m) in the first sub-assembly.

15. A means according to any of claims 12 to 14, characterised in that the strips are disposed on the exposed end edge of the high-speed gate.

16. A means according to any of claims 12 to 15, characterised in that the strips are disposed on the bottom edge of each gate, preferably on the respective wing which reaches the centre of the gate opening.

17. A means according to any of claims 12 to 16, characterised in that the strips are vertically disposed in the neighbourhood of the gate soffit.

18. A means according to any of claims 12 to 17, characterised in that the strips are disposed on the walls constituting the gate opening and/or extend vertically away therefrom.

19. A means according to claim 18, characterised in that the strips extend away from the walls for a distance at least equal to the maximum width of a gate.

20. A means according to claim 18 or 19, characterised in that the strips are disposed in the ground region (12).

## Revendications

1. Dispositif pour commander le procéssus d'ouverture et/ou de fermeture de portes ou barrières à actionnement rapide comprenant un dispositif de reconnaissance de l'obscurcissement d'un signal émis séquentiellement par plus de deux émetteurs (S1.1-S1.n, S2.1-S2n, ..., Sm.1-Sm.n) dans un espace intermédiaire (10) situé entre les émetteurs et un récepteur (20.1, 20.2, ..., 20.m), et comportant un circuit de commande (28) sur lequel tous les émetteurs (S1.1-S1.n, S2.1-S2n, ..., Sm.1-Sm.n) et le récepteur (20.1, 20.2 ..., 20.m) sont connectés, et le circuit de commande (28) fournissant des signaux aux émetteurs (S1.1-S1.n, S2.1-S2n, ..., Sm.1-Sm.n) qui sont transformés dans les émetteurs (S1.1-S1.n, S2.1-S2n, ..., Sm. 1-Sm.n) en signaux d'émission susceptibles d'être reçus par les récepteurs (20.1, 20.2, ... , 20.m) et qui sont réinjectés dans le circuit de commande (28), dans lequel le circuit de commande (28) émet les signaux vers les émetteurs (S1.1-S1.n, S2.1-S2n, ..., Sm.1-Sm.n) de manière cyclique et séquentielle et dans lequel les émetteurs (S1.1-S1.n, S2.1-S2n, ..., Sm.1-Sm.n) sont, dans chaque cas, associés aux récepteurs (20.1, 20.2, ..., 20.m) et définissent, avec les récepteurs (20.1, 20.2, ..., 20.m), un groupe émetteur-récepteur, caractérisé en ce que chacune des surfaces partielles à surveiller ou chaque espace partiel à surveiller est couvert seul par un groupe émetteur/récepteur associé, de manière que chaque émetteur d'un groupe d'émetteurs n'émette ses signaux qu'au récepteur qui lui est associé, en ce qu'au moins deux groupes émetteur/récepteur sont prévus de telle manière que les récepteurs (20.1, 20.2, ..., 20.m) soient disposés diagonalement opposés l'un par rapport à l'autre, en ce que les émetteurs (S1.1-S1.n, S2.1-S2n, ..., Sm.1-Sm.n) forment chacun, avec les récepteurs (20.1, 20.2, ..., 20.m), une surface définissant un triangle rectangle, et en ce que les signaux en provenance des récepteurs (20.1, 20.2, ..., 20.m) sont adressés à un circuit d'évaluation de fréquence et/ou d'amplitude, dans le circuit de commande (28), qui produit un signal d'évaluation (74).

2. Dispositif selon la revendication 1, caractérisé en ce que le circuit de commande (28) fournit des signaux impulsionnels de rythme (42) émis par un générateur d'horloge (40).

3. Dispositif selon l'une des revendications 1 à 2, caractérisé en ce qu'il comporte un circuit de comparaison qui réalise la comparaison entre des signaux en provenance du circuit d'évaluation et les signaux adressés aux émetteurs (S1.1-S1.n, S2.1-S2.n, ..., Sm.1-Sm.n) en ce qui concerne la fréquence et/ou l'amplitude et en cas de déviation, émet un signal de commutation qui peut être transformé en un signal d'évaluation (74).

4. Dispositif selon l'une des revendications 1 à 3, caractérisé en ce qu'il comporte un circuit à sécurité intrinsèque surveillant les fonctions de tous les modules émetteurs, récepteurs et commutation.

5. Dispositif selon l'une des revendications 1 à 4, caractérisé en ce que les émetteurs (S1.1-S1.n, S2.1-S2.n, ..., Sm.1-Sm.n) sont alignés.

6. Dispositif selon l'une des revendications 1 à 5, caractérisé en ce que la géométrie de l'espace intermédiaire (10) est complètement couverte par les plans des émetteurs/récepteur de plusieurs groupes d'émetteurs (S1.1-S1.n, S2.1-S2.n, ..., Sm.1-Sm.n) et de récepteurs (20.1, 20.2, ..., 20.m).

7. Dispositif selon l'une des revendications 1 à 6, caractérisé en ce que les émetteurs (S1.1-S1.n, S2.1-S2.n, ..., Sm.1-Sm.n) comportent des diodes électroluminescentes et les récepteurs (20.1, 20.2, ..., 20.m) un élément récepteur de lumière.

8. Dispositif selon la revendication 7, caractérisé en ce que les diodes électroluminescentes sont des diodes à infrarouge et l'élément récepteur de lumière est un récepteur à infrarouge.

9. Dispositif selon la revendication 7 ou 8, caractérisé en ce que les diodes électroluminescentes présentent un angle de diffusion d'au moins 20°.

10. Dispositif selon l'une des revendications 1 à 9, caractérisé en ce que plusieurs groupes d'émetteurs (S1.1-S1.n, S2.1-S2.n, ..., Sm.1-Sm.n) et de récepteurs (20.1, 20.2, ..., 20.m) comportant un circuit de commande (28) commun.

11. Dispositif selon la revendication 10, caractérisé en ce que les émetteurs (S1.1-S1.n, S2.1-S2.n, ..., Sm.1-Sm.n) de chaque groupe et/ou de tous les groupes sont commandés par un circuit de commande d'émission (46).

12. Dispositif selon l'une des revendications 1 à 11, caractérisé en ce que les émetteurs (S1.1-S1.n, S2.1-S2.n, ..., Sm.1-Sm.n) sont disposés le long d'une baguette qui est disposée sur une face d'ouverture de porte ou de barrière (chambranle) et/ou sur une face de porte ou de barrière.

13. Dispositif selon la revendication 12, caractérisé en ce que le récepteur (20.1, 20.2, ..., 20.m) est disposé sur l'une des faces d'ouverture de la porte ou barrière et/ou sur une face de porte ou barrière faisant face aux émetteurs (S1.1-S1.n, S2.1-S2.n, ..., Sm.1-Sm.n).

14. Dispositif selon la revendication 13, caractérisé en ce que le récepteur (20.1, 20.2, ..., 20.m) d'un premier groupe est disposé sur une baguette d'émission qui est couplée à un deuxième groupe dont les récepteurs (20.1, 20.2, ..., 20.m) sont disposés en face du récepteur (20.1, 20.2, ..., 20.m) du premier groupe.

15. Dispositif selon l'une des revendications 12 à 14, caractérisé en ce que les baguettes sont disposées sur le l'arête frontale libre des portes ou barrières à actionnement rapide.

16. Dispositif selon l'une des revendications 12 à 15, caractérisé en ce que les baguettes sont disposées sur l'arête de plancher d'au moins une porte ou barrière, avantageusement du battant qui atteint chaque fois le centre d'ouverture de la porte ou barrière.

17. Dispositif selon l'une des revendications 12 à 16, caractérisé en ce que les baguettes sont disposées verticalement dans la zone de l'intrados de la porte ou barrière.

18. Dispositif selon l'une des revendications 12 à 17, caractérisé en ce que les baguettes sont disposées sur des murs ou parois qui forment l'ouverture de la porte ou barrière et/ou de manière à s'étendre verticalement à partir de ces parois.

19. Dispositif selon la revendication 18, caractérisé en ce que les baguettes s'étendent à partir des murs ou parois sur au moins une longueur qui correspond à la plus grande largeur d'une porte ou barrière.

20. Dispositif selon l'une des revendications 18 ou 19, caractérisé en ce que les baguettes sont disposées dans la zone du plancher (12).
